# EUROPÄISCHE PATENTANMELDUNG

(11) **EP 4 589 084 A1**
(43) Veröffentlichungstag der Anmeldung: **23.07.2025**
(21) Anmeldenummer: 25151900.5
(22) Anmeldetag: 15.01.2025
(51) Int. Cl.: E03C 1/02, E03C 1/04

(54) **ADAPTER ZUM FESTLEGEN EINER SANITÄRARMATUR AN EINEM TRÄGER SOWIE SANITÄRSYSTEM**

(30) Priorität: 18.01.2024 DE 102024200481
(71) Anmelder: BLANCO GmbH + Co KG, 75038 Oberderdingen (DE)
(72) Erfinder: Tack, Tobias, 75038 Oberderdingen (DE); Gänsler, Romina, 74912 Kirchardt (DE); Späth, Dennis, 75038 Oberderdingen (DE)
(74) Vertreter: Ullrich & Naumann PartG mbB

(57) **Zusammenfassung**

Die Erfindung betrifft einen Adapter zum Festlegen einer Sanitärarmatur an einem Träger, insbesondere einer Arbeitsplatte oder dergleichen, umfassend einen Sockel, der in eine Öffnung des Trägers in einer Einführrichtung einsetzbar ist, zumindest ein Festlegungselement, mit welchem der Sockel an dem Träger festlegbar ist, wobei zumindest ein Anschlusselement fest im Adapter angeordnet ist, welches zumindest einen Anschluss, insbesondere mehrere Anschlüsse, zum Anschluss von Schläuchen einer Sanitärarmatur bereitstellt.

## Beschreibung

Die Erfindung betrifft einen Adapter zum Festlegen einer Sanitärarmatur an einem Träger, insbesondere einer Arbeitsplatte oder dergleichen, umfassend einen Sockel, der in eine Öffnung des Trägers in einer Einführrichtung einsetzbar ist und zumindest ein Festlegungselement, mit welchem der Sockel an dem Träger festlegbar ist.

Die Erfindung betrifft weiter einen Adapter zum Festlegen einer Sanitärarmatur an einem Träger, insbesondere einer Arbeitsplatte oder dergleichen, umfassend einen Sockel, der in eine Öffnung des Trägers in einer Einführrichtung einsetzbar ist.

Die Erfindung betrifft darüber hinaus ein System, umfassend einen Träger mit einer Öffnung und einen Adapter.

Die Erfindung betrifft weiter ein Sanitärarmatursystem, umfassend eine Sanitärarmatur und einen Adapter, wobei die Sanitärarmatur mittels des Adapters an dem Träger festlegbar ist.

Obwohl auf beliebige Träger anwendbar, wird die vorliegende Erfindung in Bezug auf Träger in Form von Küchenarbeitsplatten erläutert.

Sanitärarmaturen werden beispielsweise in einem Ausschnitt eines Spülbeckens oder auch in einer Küchenarbeitsplatte mittels eines Adapters festgelegt. Ein bereits bekannter Adapter ist in der FR 301 55 33 B3 gezeigt. Der Adapter der FR 301 55 33 B3 umfasst einen Montagesitz, der mit einem Hauptkörper des Wasserhahns zusammenwirkt, eine Wasserzufuhrrohrkupplung, die an dem Montagesitz befestigt ist und durch diesen hindurchgeht, um mit einem Wasserzufuhrrohr und einem Wasserzufuhreinlass des Hauptkörpers oberhalb des Montagesitzes verbunden zu werden, eine Bolzenstange und einen Verriegelungsblock, der daran abnehmbar angebracht ist und sich unterhalb des Montagesitzes befindet. Der Verriegelungsblock umfasst eine Basis mit einem Gewindeloch und ein Paar Drehelemente, die schwenkbar und in einer Richtung mit der Basis verbunden sind. Wenn die Drehelemente ausgeklappt beziehungsweise zusammengeklappt sind, ist die Länge des Blocks größer beziehungsweise kleiner als der Innendurchmesser eines Montagelochs des Wasserhahns.

Nachteilig dabei ist, dass damit eine spätere Demontage aufwendiger ist, da die Drehelemente nur händisch in ihre eingeklappte Position zurückgeschwenkt werden können. Ein weiterer Nachteil ist, dass eine asymmetrische Festlegung des Adapters an der Arbeitsplatte auf Grund der außermittigen Anordnung der Drehelemente erfolgt, was die Zuverlässigkeit der Festlegung beeinträchtigt.

Aus der CN 111677057 A ist eine Montageanordnung bekannt geworden, umfassend eine Hülse, die in einer Montageöffnung montiert werden kann. Hierbei ist ein erstes Verbindungsloch in der Seitenwand der Hülse ausgebildet und eine Verbindungsstange ist in dem ersten Verbindungsloch angeordnet. Auf der Verbindungsstange ist ein Außengewinde auf deren Umfang ausgebildet. Auf dem Außengewinde ist wiederum ein Befestigungselement, das sich synchron drehen kann, angeordnet, wobei ein mit dem Außengewinde zusammenpassendes Gewindeloch in dem Befestigungselement ausgebildet ist. Das Befestigungselement kann eine Hubbewegung entlang der Verbindungsstange ausführen, ein freier Teil ist in der Umfangsfläche der Hülse ausgebildet, und die Umfangsseitenwand und der freie Teil der Hülse können derart ausgebildet sein, sodass die Umfangsseitenwand einen Drehwinkel des Befestigungselements begrenzt.

Nachteilig hierbei ist die aufwendige Montage der an dem Adapter anzuordnenden Armatur mit den Wasserführungen durch den Adapter.

Eine Aufgabe der vorliegenden Erfindung ist es daher, eine zuverlässigere Festlegung und einfachere Montage und Demontage eines Adapters zum Festlegen einer Sanitärarmatur sowie ein System und ein Sanitärarmatursystem mit jeweiligem Adapter zur Verfügung zu stellen.

Eine weitere Aufgabe der vorliegenden Erfindung ist es, einen alternativen Adapter, ein alternatives System sowie ein alternatives Sanitärarmatursystem zur Verfügung zu stellen.

In einer Ausführungsform kann die vorliegende Erfindung die vorstehend genannten Aufgaben lösen bei einem Adapter zum Festlegen einer Sanitärarmatur an einem Träger, insbesondere einer Arbeitsplatte oder dergleichen, umfassend einen Sockel, der in eine Öffnung des Trägers in einer Einführrichtung einsetzbar ist, zumindest ein Festlegungselement, mit welchem der Sockel an dem Träger festlegbar ist, dadurch, dass
zumindest ein Anschlusselement fest im Adapter angeordnet ist, welches zumindest einen Anschluss, insbesondere mehrere Anschlüsse, zum Anschluss von Schläuchen einer Sanitärarmatur bereitstellt.

In einer Ausführungsform kann die vorliegende Erfindung die vorstehend genannten Aufgaben lösen mit einem Adapter zum Festlegen einer Sanitärarmatur an einem Träger, insbesondere einer Arbeitsplatte oder dergleichen, umfassend einen Sockel, der in eine Öffnung des Trägers in einer Einführrichtung einsetzbar ist, wobei der Sockel im Querschnitt in der Ebene senkrecht zur Einführrichtung eine asymmetrische Kontur aufweist, insbesondere einen von der Kreisform abweichenden Bereich aufweist.

In einer Ausführungsform kann die vorliegende Erfindung die vorstehend genannten Aufgaben lösen mit einem System, umfassend einen Träger mit einer Öffnung und einen Adapter gemäß Anspruch 13, wobei der Sockel des Adapters stoff- und formschlüssig in dem Träger festlegbar ist.

In einer Ausführungsform kann die vorliegende Erfindung die vorstehend genannten Aufgaben lösen mit einem Sanitärarmatursystem, umfassend eine Sanitärarmatur, einen Adapter gemäß einem der Ansprüche 1-12 oder einen Adapter gemäß Anspruch 13, wobei die Sanitärarmatur mittels des Adapters an dem Träger festlegbar ist und wobei die Sanitärarmatur einen zu dem zumindest einen Anschlusselement korrespondierenden Anschluss aufweist, wobei mittels des zumindest einen Anschlusses und dem zumindest einen Anschlusselement im aneinander festgelegten Zustand eine im Wesentlichen fluidische Verbindung bereitstellbar ist, und eine elektronische Steuereinheit zur Steuerung von Ventilen zur Ausgabe von Misch- und/oder aufbereitetem Wasser mittels der Sanitärarmatur, wobei die elektronische Steuereinheit mittels zumindest eines elektrischen Kabels durch den Adapter mit der Sanitärarmatur verbindbar ist.

Der Begriff "Sanitär" ist im weitesten Sinne zu verstehen und bezieht sich, insbesondere in den Ansprüchen, vorzugsweise in der Beschreibung allgemein auf den Küchenbereich, den Bad- oder Waschküchenbereich sowie den Heizungsbereich.

Einer der damit erzielten Vorteile ist, dass eine einfache und schnelle Montage einer Sanitärarmatur an einem Träger ermöglicht wird. Darüber hinaus ist die Montage und Demontage der Sanitärarmatur, beispielsweise im Wartungsfall, schnell und einfach durchführbar, trotz dem eine zuverlässige Festlegung der Sanitärarmatur an dem Träger ermöglicht wird. Eine umständliche, händische Schlauchdurchführung für mehrere Schläuche kann somit entfallen; die Montagezeit für die Sanitärarmatur verringert sich.

Weitere Merkmale, Vorteile und weitere Ausführungsformen der Erfindung sind im Folgenden beschrieben oder werden dadurch offenbar.

Gemäß einer vorteilhaften Weiterbildung der Erfindung sind zumindest zwei Festlegungselemente angeordnet, welche insbesondere symmetrisch an dem Adapter angeordnet sind. Vorteil hiervon ist, dass eine gleichmäßige Lastverteilung bei Festlegen des Adapters an dem Träger bereitgestellt wird. Alternativ oder zusätzlich können die zumindest zwei Festlegungselemente hinsichtlich ihrer Form und/oder ihres Materials gleich ausgebildet beziehungsweise hergestellt sein. Unter dem Begriff "symmetrisch" ist insbesondere Achsensymmetrie, Spiegelsymmetrie, Punktsymmetrie oder dergleichen zu verstehen. Die symmetrische Anordnung mehrerer Festlegungselemente am Adapter betrifft insbesondere ebenfalls die Position von Achsen der Festlegungselemente, beispielsweise Drehachsen oder dergleichen, zueinander in einer gemeinsamen Ebene, beispielsweise in einer Ebene senkrecht zur größten Erstreckungsrichtung und/oder in Bezug auf eine Symmetrieachse des Adapters.

Gemäß einer weiteren vorteilhaften Weiterbildung der Erfindung ist zumindest ein Anschlag für das zumindest eine Festlegungselement angeordnet, insbesondere in einer Festlegeposition. Dies ermöglicht eine zuverlässige Positionierung des Festlegungselements in der Festlegeposition.

Gemäß einer weiteren vorteilhaften Weiterbildung der Erfindung ist zumindest ein Betätigungselement zur Betätigung des zumindest einen Festlegungselements angeordnet, insbesondere wobei für jedes Festlegungselement ein Betätigungselement angeordnet ist. Damit kann auf einfache und gleichzeitig zuverlässige Weise das Festlegungselement betätigt werden.

Gemäß einer weiteren vorteilhaften Weiterbildung der Erfindung ist das Betätigungselement auf einer ersten Seite des Adapters betätigbar und die Festlegungselemente sind auf einer zweiten Seite angeordnet, wobei die erste und zweite Seite auf unterschiedlichen Seiten des Trägers bei Anordnung des Adapters in dem Träger angeordnet sind. Damit wird die Nutzerzufriedenheit erhöht, denn die Festlegungselemente können damit von oberhalb einer Arbeitsplatte betätigt werden, sodass diese unterhalb der Arbeitsplatte in ihre Festlegeposition gebracht werden.

Gemäß einer weiteren vorteilhaften Weiterbildung der Erfindung ist ein Durchführungselement für zumindest einen Schlauch angeordnet, welches insbesondere in den Adapter einsetzbar ausgebildet ist. Vorteil hiervon ist eine definierte Schlauchführung für beispielsweise wasserführende Schläuche.

Gemäß einer weiteren vorteilhaften Weiterbildung der Erfindung ist eine Schlauchdurchführung zur Durchführung eines Brauseschlauchs und/oder Kabeldurchführung zur Durchführung zumindest eines elektrischen Kabels angeordnet, insbesondere in dem Durchführungselement. Damit kann getrennt von der Wasserführung ein Signalkabel oder dergleichen zur Steuerung der Sanitärarmatur in dem Adapter auf zuverlässige Weise angeordnet werden.

Gemäß einer weiteren vorteilhaften Weiterbildung der Erfindung ist das zumindest eine Festlegungselement von einer ersten Position - Einführposition - in eine zweite Position - Festlegeposition - mittels einer Drehung um eine Achse parallel zur Einführrichtung bringbar, sodass in der Festlegeposition der Adapter kraft- und/oder formschlüssig mit dem Träger verbunden ist.

Auf diese Weise wird eine einfache und schnelle Montage einer Sanitärarmatur an einem Träger bei zuverlässiger Festlegung ermöglicht.

Gemäß einer weiteren vorteilhaften Weiterbildung der Erfindung weist das zumindest eine Anschlusselement zumindest drei Anschlüsse auf. Damit wird eine hohe Flexibilität hinsichtlich der Ausgabe von Fluiden mittels der Sanitärarmatur bereitgestellt. So können die Anschlüsse für Kalt-, Warm- und aufbereitetes Wasser wie beispielsweise gefiltertes, kochendes, karbonisiertes oder gekühltes Wasser genutzt werden.

Gemäß einer weiteren vorteilhaften Weiterbildung der Erfindung ist zumindest ein Anschluss in Form einer Schlauchtülle ausgebildet. Vorteil hiervon ist, dass auf einfache und schnelle Weise ein Schlauch angeordnet werden kann.

Gemäß einer weiteren vorteilhaften Weiterbildung der Erfindung weist zumindest ein Anschluss Elemente eines Schlauchkupplungselements, insbesondere eines John-Guest-Adapters, auf. Vorteil hiervon ist eine besonders zuverlässige Festlegung und damit Wasserführung. Darüber hinaus sind die Elemente kostengünstig bereitstellbar.

Gemäß einer weiteren vorteilhaften Weiterbildung der Erfindung ist ein Außengewinde angeordnet, an welchem zumindest ein Festlegungselement in Form einer Mutter zur Festlegung des Adapters an dem Träger anordenbar ist. Vorteil hiervon ist eine besonders einfache, kostengünstige und zuverlässige Festlegung des Adapters mittels einer Mutter mit zu dem Außengewinde korrespondierendem Innengewinde.

Weitere wichtige Merkmale und Vorteile der Erfindung ergeben sich aus den Unteransprüchen, aus den Zeichnungen und aus der dazugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der vorliegenden Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt in schematischer Form
- Fig. 1: einen Adapter gemäß einer Ausführungsform der vorliegenden Erfindung in dreidimensionaler Ansicht;
- Fig. 2: einen Adapter gemäß einer Ausführungsform der vorliegenden Erfindung in dreidimensionaler Ansicht;
- Fig. 3: den Adapter gemäß Figur 2 in einer Aufsicht;
- Fig. 4: einen Adapter gemäß einer Ausführungsform der vorliegenden Erfindung in dreidimensionaler Ansicht;
- Fig. 5: einen Adapter gemäß einer Ausführungsform der vorliegenden Erfindung in dreidimensionaler Ansicht; und
- Fig. 6: ein Sanitärarmatursystem gemäß einer Ausführungsform der vorliegenden Erfindung.

Figur 1 zeigt einen Adapter gemäß einer Ausführungsform der vorliegenden Erfindung in dreidimensionaler Ansicht.

In Figur 1 ist ein im Wesentlichen zylindrisch geformter Adapter 1 gezeigt. Der Adapter 1 weist einen Sockel 2 und einen an dem Sockel 2 radial umlaufenden Flansch 3 auf. Mittels des Flansches 3 wird der Sockel 2 in einen oberen Bereich 2a, der im festgelegten Zustand des Adapters 1 an einem Träger, beispielsweise einer Arbeitsplatte, oberhalb des Trägers angeordnet ist, und in einen unteren Bereich 2b, der im festgelegten Zustand des Adapters 1 an dem Träger, unterhalb desselben angeordnet ist, unterteilt. Der Adapter 1 wird dabei in Einführrichtung E in einen Träger eingesetzt.

Im oberen Bereich 2a weist der Sockel 2 ein insbesondere in diesen einsetzbares Anschlusselement 8 auf, welches einen Anschlussvorsprung 9 mit zwei hier runden Vertiefungen 9a aufweist. Diese korrespondieren zu Vorsprüngen in einer Sanitärarmatur, sodass gegebenenfalls mittels dazwischenliegender Dichtungen eine fluide Verbindung zwischen Sanitärarmatur und Adapter 1 bereitgestellt wird, wenn die Sanitärarmatur an dem Träger mittels des Adapters 1 festgelegt ist. Das Anschlusselement 8 weist weiter eine insbesondere asymmetrische ausgebildete Öffnung 8a auf, in der ein Durchführungselement 7 mit einer Brauseschlauchdurchführung 7a als auch mit einer, insbesondere mit der Brauseschlauchdurchführung 7a teilweise verbundenen, Durchführung 7b für elektrische Steuerleitungen angeordnet ist. Darüber hinaus sind, um 180 Grad hier versetzt zueinander, zwei Durchführungen 6 angeordnet zur Durchführung von Schrauben 6a, 6b. Die Schrauben 6a, 6b erstrecken sich von dem oberen Bereich 2a bis in den unteren Bereich 2b des Sockels 2 und sind jeweils an deren unterem Ende mit einer Schutzkappe 5a, 5b versehen. Im unteren Bereich 2b des Sockels 2, der im Wesentlichen hohlzylinderförmig ausgebildet ist, sind im Bereich der Schrauben 6a, 6b zwei Öffnungen 13a, 13b in der Wand des Hohlzylinders angeordnet. Weiterhin sind die Schrauben 6a, 6b mit an den Schrauben 6a, 6b angeordneten bogenförmigen Armen 4a, 4b versehen, welche bei Betätigung der Schrauben 6a, 6b von einer Position innerhalb der Umfangsfläche des Hohlzylinders im unteren Bereich 2b - Einführposition - in eine Festlegeposition bringbar sind, in dem die Arme 4a, 4b seitlich über beziehungsweise senkrecht zur Umfangsfläche des unteren Bereichs 2b hervorragen. Damit die Arme 4a, 4b beim Verstellen ihrer Höhe zum Einklemmen des Adapters 1 mit dem Träger in ihrer Festlegeposition verbleiben, bilden die Ränder 16 der Öffnungen 13a, 13b jeweils Anschläge für die Arme 4a, 4b. Durch Betätigung der Schrauben 6a, 6b können die Arme 4a, 4b relativ zur Einführrichtung E beziehungsweise der Achse des Adapters 1 in ihrer Höhe verstellt werden.

Um den Adapter 1 an einem Träger festzulegen, werden die Arme 4a, 4b zunächst in die Einführposition gebracht, der Adapter 1 in die für ihn vorgesehene Öffnung in den Träger in Einführrichtung E eingeführt und anschließend die Schrauben 6a, 6b solange betätigt, bis die Arme 4a, 4b kraftschlüssig und entgegen der Einführrichtung E zumindest teilweise formschlüssig an der Unterseite des Trägers, beispielsweise einer Arbeitsplatte, in ihrer Festlegeposition anliegen und so den Träger zusammen mit dem umlaufenden Flansch 3 mit der Arbeitsplatte insgesamt verspannen.

Darüber hinaus weist der Sockel 2 eine Führungsnut 15 auf, die ein unbeabsichtigtes Verdrehen oder falsches Aufsetzen der Sanitärarmatur, die einen entsprechenden zum Eingriff vorgesehenen Vorsprung für die Führungsnut aufweist, auf den Sockel 2 vermeidet.

Figur 2 zeigt einen Adapter gemäß einer Ausführungsform der vorliegenden Erfindung in dreidimensionaler Ansicht und Figur 3 den Adapter gemäß Figur 2 in einer Aufsicht.

In Figur 2 und 3 ist ein Adapter 10 gezeigt, der ebenfalls zylinderförmigen Querschnitt aufweist. Im Unterschied zum Adapter 1 gemäß Figur 1 weist der Adapter 10 gemäß der Figuren 2 und 3 weder einen umlaufenden Flansch, noch Schrauben oder Öffnungen in einem unteren Bereich auf. Der Adapter 10 gemäß der Figuren 2 und 3 ist einteilig ausgebildet und weist in einem Vorsprung nach oben Anschlüsse 9 auf, die in Form von Vertiefungen analog wie beim Adapter 10 gemäß Figur 1 ausgebildet sind. Weiterhin weist der Adapter 10 gemäß der Figuren 2 und 3 eine ovale Öffnung 18b zur Durchführung 7b von einem oder mehreren elektrischen Kabeln auf und eine kreisrunde Öffnung 18a als Brauseschlauchdurchführung 7a.

Die Umfangsfläche des Adapters 10 ist an einer Seite gegenüber dem runden Querschnitt abgeflacht (Bezugszeichen 11). Die Umfangsfläche des Adapters 10 dient zur stoffschlüssigen Festlegung, beispielsweise Verkleben, des Adapters 10 mit einer Innenseite einer entsprechend der Umfangsfläche des Adapters ausgebildeten Öffnung in einem Träger. Zusätzlich kann der Adapter 10 auch mit einem insbesondere schmalen, seitlich überstehenden, umlaufenden Flansch ausgebildet oder versehen sein.

Figur 4 zeigt einen Adapter gemäß einer Ausführungsform der vorliegenden Erfindung in dreidimensionaler Ansicht.

In Figur 4 ist ein Adapter 1 gezeigt, welcher analog zum Adapter 1 gemäß Figur 1 einen umlaufenden Flansch 3 aufweist, welcher einen Sockel 2 des Adapters 1 in einen oberen Bereich 2a und einen unteren Bereich 2b unterteilt. Im oberen Bereich 2a ist ein Anschlusselement 8 angeordnet, welches einen Anschlussvorsprung 9 mit drei runden Vertiefungen 9a, 9` als Anschlüsse für Schläuche aufweist. Diese sind hier dreieckförmig in der Aufsicht angeordnet. Diese Vertiefungen 9a, 9` korrespondieren zu Vorsprüngen in einer Sanitärarmatur, sodass gegebenenfalls mittels zusätzlicher Dichtungen eine fluide Verbindung zwischen Sanitärarmatur und Adapter 1 bereitgestellt wird, wenn die Sanitärarmatur an dem Träger mittels des Adapters 1 festgelegt ist. Das Anschlusselement 8 weist weiter eine rund ausgebildete Durchführung 18a zur Brauseschlauchdurchführung als auch eine, insbesondere mit der Durchführung 18a teilweise verbundene, Durchführung 18b für eine oder mehrere elektrische Steuerleitungen auf. Die Durchführung 18a weist einen kreisrunden Querschnitt auf, der sich teilweise in den Vorsprung erstreckt, insbesondere mit einer Ausnehmung 20 im Anschlussvorsprung 9.

Im unteren Bereich 2b weist der Adapter 1 eine Außengewinde 17 auf. Mittels einer Mutter mit zu dem Außengewinde 17 korrespondierendem Innengewinde kann die Mutter von unten aufgeschraubt werden und so der Adapter 1 an einem Träger wie einer Arbeitsplatte festgelegt werden.

Figur 5 zeigt einen Adapter gemäß einer Ausführungsform der vorliegenden Erfindung in dreidimensionaler Ansicht.

In Figur 5 ist im Wesentlichen ein Adapter 1 gemäß Figur 1 gezeigt. Im Unterschied zum Adapter 1 gemäß Figur 1 weist der Adapter 1 gemäß Figur 5 im unteren Bereich 2b zum Anschluss eines Schlauchs eine Schlauchtülle 21 auf, die zum Anschluss 9' im oberen Bereich 2a korrespondiert und eine Fluidverbindung von einem daran angeschlossenen Schlauch und dem Anschluss 9' bereitstellt. Des Weiteren ist im unteren Bereich 2b ein teilweiser John Guest-Anschluss angeordnet (Bezugszeichen 13). Unter dem Begriff "teilweise" ist hier zu verstehen, dass Elemente des John Guest-Anschlusses vorgesehen sind, mit denen ein Schlauch festgelegt werden kann und so eine Fluidverbindung von dem Schlauch und dem Anschluss 9 bereitgestellt werden kann. Die vorgesehenen John Guest-Anschlusselemente können hierbei ein Teil des Gehäuses eines John Guest Adapters, eine Dichtung und eine Klemmvorrichtung für den Schlauch sein, wobei die Klemmvorrichtung mit Hilfe eines Sicherungsrings gesichert werden kann.

Weiterhin kann auf der Unterseite des Flansches 3 eine radial umlaufende Aussparung vorgesehen sein, in die ein Dichtungsring 12 eingelegt werden kann.

Figur 6 zeigt ein Sanitärarmatursystem gemäß einer Ausführungsform der vorliegenden Erfindung.

In Figur 6 ist ein Sanitärarmatursystem mit einer Sanitärarmatur 100 gezeigt. Die Sanitärarmatur 100 weist zwei Auslässe 100a, 100b auf, wobei der erste Auslass 100a mit einer Wasseraufbereitungseinrichtung 104 mit elektronischer Steuerung von Ventilen zur Bereitstellung von aufbereitetem Wasser wie beispielsweise gefiltertem oder karbonisiertem Wasser verbunden ist. Die Wasseraufbereitungseinrichtung 104 ist hierzu mit einem Kaltwasseranschluss 102 verbunden. Der andere Auslass 100b ist zur Ausgabe von Mischwasser vorgesehen. Zur Ausgabe des Mischwassers ist eine elektronische Ventilbox 101 vorgesehen, die mit einem Kalt- und Warmwasseranschluss 102, 103 verbunden ist. Sowohl die Wasseraufbereitungseinrichtung 104 als auch die elektronische Ventilbox 101 sind mit Betätigungs- und/oder Auswahlelementen in der Sanitärarmatur 100 elektrisch verbunden. Die Betätigungs- und/oder Auswahlelemente können dabei sowohl an einem Grundkörper oder Element der Sanitärarmatur 100 angeordnet sein als auch separat von dieser, beispielsweise in einer Arbeitsplatte oder dergleichen.

In weiteren Ausführungsformen kann beziehungsweise können einzeln oder gemeinsam
- der Adapter nur für Mischwasser, aber auch für Mischwasser und veredeltes beziehungsweise aufbereitetes Wasser wie zum Beispiel Soda, gefiltertes Wasser, kochend heißes Wasser, usw. verwendet werden.
- der Adapter in seinem oberen zylindrischen Teilabschnitt Löcher für die Verbindung von Sanitärarmatur mit wasserführenden Leitungen aufweisen.
- der untere Teilabschnitt des Adapters als Hohlzylinder ausgebildet sein, welcher zumindest einen Ausschnitt in einer Seitenwand aufweist.
- der obere zylindrische Teilabschnitt oberhalb des Trägers, insbesondere einer Spüle/Arbeitsplatte, angeordnet sein und der untere Teilabschnitt darunter.
- der obere Teilabschnitt, der auf dem Träger aufliegt, eine Dichtung zu dieser aufweisen, damit kein Wasser durch die Öffnung in dem Träger, beispielsweise einer Arbeitsplatte/Becken fließen kann. Dies kann ein O-Ring oder eine Flachdichtung sein.
- der untere und obere Teilabschnitt auch aus mehreren Bauteilen gefertigt werden. Zusätzlich können auch unterschiedliche Materialien für die Teilabschnitte verwendet werden.
- der Adapter für beispielsweise standardisierte Lochdurchmesser im Sanitärbereich, insbesondere im Küchenbereich, insbesondere für das Standard Ø35 mm-Loch in einem Träger, beispielsweise einer Arbeitsplatte, verwendet werden.
- der Adapter eine andere Form aufweisen, zum Beispiel ein mehreckiger Körper sein, falls die Öffnung des Trägers entsprechend passend ausgebildet ist.
- die wasserführenden Leitungen von unten durch den Hohlkörper beziehungsweise den unteren Bereich geführt und auf einer Unterseite des oberen Teils/Bereichs des Adapters vormontiert, zum Beispiel in Form eines Gewindes, Stecksystems, usw. sein. Es sind verschiedene Schlaucharten möglich. Beispielsweise kann ein Standardstahlflexschlauch für Kalt- und Warmwasser in den Adapter geschraubt werden. Eine andere Möglichkeit ist ein Steckverbinder, um einen Kunststoffschlauch festzulegen. Eine weitere Möglichkeit ist einen Kunststoffschlauch über eine Schlauchtülle festzulegen.
- der obere Teilabschnitt eine Durchführung aufweisen, wodurch der Schlauchbrauseschlauch und ein Signalkabel durchgeführt werden können. Es ist ebenso möglich, den Schlauchbrauseschlauch und das Signalkabel ohne direkte Führung durch die Durchführung zu führen. Falls kein Schlauchbrauseschlauch und kein Signalkabel vorgesehen sind, kann die Durchführung im Adapter entfallen. Weiterhin kann der Schlauchbrauseschlauch mit einem dünnen Adapterstück mit dem anderen Schlauchteil verbunden werden, sodass der Schlauchbrauseschlauch samt Adapterstück oberhalb des Adapters demontierbar ist.
- das Signalkabel mithilfe einer Stecker-Buchsenverbindung im Adapter verbunden werden. Hierdurch kann die Montage erleichtert werden, da das Signalkabel im Unterschrank nach der Erstmontage bei einem Armaturenwechsel nicht ausgesteckt werden muss. Der Adapter kann hierzu im unteren Bereich und im oberen Bereich entsprechende Anschlüsse zum Anschluss von Steuerleitungen aufweisen. Die Sanitärarmatur kann dann ebenfalls entsprechende Anschlüsse aufweisen, sodass beim Festlegen der Sanitärarmatur auf dem Adapter, diese eine elektrische Verbindung mit einem oder mehreren Anschlüssen des Adapters herstellen.
- eine drahtlose Signalübertragung zwischen elektronischen Steuerelementen unterhalb des Trägers, beispielsweise zwischen elektronischen Ventilen und Bedien- und/oder Steuerelementen der Sanitärarmatur, vorgesehen werden.
- der Adapter zumindest ein Schraubenloch aufweisen, durch welches eine Gewindestange und/oder Schraube geführt wird. Auf der Gewindestange/ Schraube kann ein Halteelement aufgeschraubt sein, welches sich durch die Drehung der Gewindestange/Schraube ein- beziehungsweise ausfährt. Das/Die Halteelement/e können durch Ausschnitt/e im unteren Teilabschnitt in der Ausfahrdrehrichtung begrenzt werden. Die Halteelemente können durch die Drehbewegung der Schraube/Gewindestange nach oben oder unten bewegt werden und können nach Erreichen der Endposition an der Arbeitsplatte/Spüle den Sockel in seiner Position festlegen.
- der Adapter ein Führungselement, zum Beispiel eine Führungsnut, einen Zylinderstift, etc. aufweisen, durch welches die Sanitärarmatur in ihrer Positionierung zum Adapter festgelegt wird. Die Sanitärarmatur weist insbesondere das passende Anschlussbild zum Adapter auf, das heißt Anschlüsse für wasserführende Leitungen, Schlauchbrause-, Signalkabelpositionierung und das Gegenstück zum Führungselement. Zudem kann ein Verbindungselement zur Fixierung der Sanitärarmatur auf den Adapter vorgesehen werden, welches in der Sanitärarmatur und dem Adapter vorgesehen wird, zum Beispiel eine Madenschraube, einen Klips, Passung, Gewinde, federbelastete Druckstücke, etc.
- die Anschlüsse für wasserführende Leitungen an der Sanitärarmatur integriert sein und in Form eines zylindrischen Körpers mit Durchgangsbohrung und O-Ring-Nut ausgeführt werden. Diese Verbindung kann über ein separates Bauteil realisiert werden, welches vor der Montage der Sanitärarmatur am Adapter oder am Armaturenkörper befestigt wird. Das Verbindungsbauteil kann auch ein Gewinde und eine Dichtung aufweisen oder als Stecksystem ausgeführt sein.
- auf den Adapter ein Zwischenstück montiert werden, welches die Wasserwege, die im Adapter fest definiert sind, abstopft, zusammenführt und/oder umlenkt. So kann beispielsweise ein Adapter, welcher vier wasserführende Leitungsanschlüsse aufweist, diese zu zwei Leitungen zusammenführen.
- der Adapter, insbesondere das vorstehend genannte Zwischenstück, auch ein Rückschlagventil aufweisen, welches gegen die Flussrichtung eingesetzt wird, damit beim Abnehmen der Sanitärarmatur sichergestellt ist, dass kein Wasser austreten kann, falls ein Eckventil eines Hausanschlusses oder eine elektronische Kartusche/Wasserbereitstellungseinrichtung nicht verschlossen beziehungsweise stromlos geschaltet ist. Das Rückschlagventil kann beispielweise durch das Gegenstück in der Sanitärarmatur geöffnet werden und im Adapter angeordnet werden. Dabei kann der Dichtsitz so ausgebildet sein, dass dieser abdichtet, bevor das Rückschlagventil durch das Gegenstück geöffnet wird.
- der Adapter und die Sanitärarmatur einen Sensor, RFID-Chip oder dergleichen aufweisen, die erkennen, welche Sanitärarmatur auf dem Adapter montiert wird beziehungsweise ob eine Sanitärarmatur auf dem Adapter montiert ist. Hierdurch kann eine Sicherheitsfunktion integriert werden, welche verhindert, dass beim Abnehmen der Sanitärarmatur Wasser austritt, indem die elektronische Kartusche beim Abnehmen der Sanitärarmatur stromlos geschaltet wird. Durch die Erkennung, welche Sanitärarmatur aufgesteckt ist, könnte die elektronische Kartusche automatisch die Wasserart anpassen.
- der obere Teil des Adapters, welcher die Adaption an die Sanitärarmatur gewährleistet, die wasserführenden Leitungen koppelt etc., wie bereits beschrieben unverändert bleiben, jedoch kann am unteren Teil des Adapters eine marktübliche Gewindehülse (M33x1 ,5) an den Adapter montiert werden. Damit können die beiden Schrauben mit Halteelementen entfallen, was eine größere freie (Querschnitts-)Fläche im Adapter bereitstellen kann. Damit können die Fertigungskosten reduziert werden.
- der Adapter vormontiert werden. Zur Vereinfachung der Montage kann der untere Teilabschnitt des Adapters mit den Halteelementen und Schrauben weggelassen werden. Die Festlegung des Adapters an der Arbeitsplatte oder Spüle kann durch Stoffschluss, zum Beispiel Kleben, erfolgen. Der Adapter würde dann vormontiert mit dem Becken geliefert werden.
- um insbesondere die Stabilität des Adapters zu erhöhen, dieser nach dem Vormontieren auf der Spüle von unten mit einer Mutter oder ähnlichem fixiert werden. Dabei kann der Adapter ein passendes Gegenstück aufweisen.
- eine Fixierung über einen Kraftschluss vorgenommen werden, der den Adapter durch, zum Beispiel Klemmhalter oder Federelemente, nach dem Einstecken in der Positionierung fixiert. Auch in dieser Ausführungsform kann der Adapter vormontiert mit dem Becken geliefert werden. Eine Führung über den Träger, insbesondere einer Arbeitsplatten-/Spülenlochwand, kann ebenfalls vorgesehen werden.

Zusammenfassend können Ausführungsformen der Erfindung zumindest eines der folgenden Merkmale und/oder zumindest einen der folgenden Vorteile bereitstellen:
- Eine zuverlässige Festlegung.
- Eine einfache, schnelle und kostengünstige Montage, insbesondere von Wasserführungen.
- Eine hohe Flexibilität hinsichtlich unterschiedlicher Träger.
- Einfache Montage und Demontage von Sanitärarmaturen am Träger und/oder an dem Adapter.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Adapter
- 2: Sockel
- 2a: Oberer Bereich
- 2b: Unterer Bereich
- 3: Flansch
- 4a, 4b: Nierenförmiger Arm
- 5a, 5b: Endkappe
- 6: Durchführung Schraube
- 6a, 6b: Schraube
- 7: Durchführungselement
- 7a: Brauseschlauchdurchführung
- 7b: Durchführung elektrisches Kabel
- 8: Anschlusselement
- 8a: Öffnung
- 9: Anschlussvorsprung
- 9a, 9`: Vertiefung
- 10: Adapter
- 11: Seite, abgeflacht
- 12: Dichtungsring
- 13: John-Guest-Anschluss
- 13a, 13b: Öffnung
- 15: Führungsnut
- 16: Rand
- 17: Außengewinde
- 18a: Runde Durchführung
- 18b: Ovale Durchführung
- 20: Ausnehmung
- 21: Schlauchtülle

- 100: Sanitärarmatur
- 100a, 100b: Auslass
- 101: Ventilbox
- 102: Kaltwasseranschluss
- 103: Warmwasseranschluss
- 104: Wasseraufbereitungseinrichtung

- E: Einführrichtung
- FP: Festlegeposition

## Patentansprüche

1. Adapter (1) zum Festlegen einer Sanitärarmatur (100) an einem Träger, insbesondere einer Arbeitsplatte oder dergleichen, umfassend
einen Sockel (2), der in eine Öffnung des Trägers in einer Einführrichtung (E) einsetzbar ist, und
zumindest ein Festlegungselement (4a, 4b), mit welchem der Sockel (2) an dem Träger festlegbar ist,
**dadurch gekennzeichnet, dass**
zumindest ein Anschlusselement (8) fest im Adapter (1, 10) angeordnet ist, welches zumindest einen Anschluss, insbesondere mehrere Anschlüsse (9a, 9`), zum Anschluss von Schläuchen einer Sanitärarmatur (100) bereitstellt.

2. Adapter (1) gemäß Anspruch 1, **dadurch gekennzeichnet, dass** zumindest zwei Festlegungselemente (4a, 4b) angeordnet sind, welche insbesondere symmetrisch an dem Adapter (1) angeordnet sind.

3. Adapter (1) gemäß einem der Ansprüche 1-2, **dadurch gekennzeichnet, dass** zumindest ein Anschlag (16) für das zumindest eine Festlegungselement (4a, 4b) angeordnet ist, insbesondere in einer Festlegeposition (FP).

4. Adapter (1) gemäß einem der Ansprüche 1-3, **dadurch gekennzeichnet, dass** zumindest ein Betätigungselement (6a, 6b) zur Betätigung des zumindest einen Festlegungselements (4a, 4b) angeordnet ist, insbesondere wobei für jedes Festlegungselement (4a, 4b) ein Betätigungselement (6a, 6b) angeordnet ist.

5. Adapter (1) gemäß Anspruch 4, **dadurch gekennzeichnet, dass** das Betätigungselement (6a, 6b) auf einer ersten Seite (2a) des Adapters (1) betätigbar ist und die Festlegungselemente (4a, 4b) auf einer zweiten Seite (2b) angeordnet sind, wobei die erste und zweite Seite (2a, 2b) auf unterschiedlichen Seiten des Trägers bei Anordnung des Adapters (1) in dem Träger angeordnet sind.

6. Adapter (1) gemäß einem der Ansprüche 1-5, **dadurch gekennzeichnet, dass** ein Durchführungselement (7) für zumindest einen Schlauch angeordnet ist, welches insbesondere in den Adapter (1) einsetzbar ausgebildet ist.

7. Adapter (1) gemäß einem der Ansprüche 1-6, **dadurch gekennzeichnet, dass** eine Schlauchdurchführung (7a) zur Durchführung eines Brauseschlauchs und/oder eine Kabeldurchführung (7b) zur Durchführung zumindest eines elektrischen Kabels angeordnet ist, insbesondere in dem Durchführungselement (7).

8. Adapter (1) gemäß einem der Ansprüche 1-7, **dadurch gekennzeichnet, dass** das zumindest eine Festlegungselement (4a, 4b) von einer ersten Position - Einführposition - in eine zweite Position - Festlegeposition (FP) - mittels einer Drehung um eine Achse parallel zur Einführrichtung (E) bringbar ist, sodass in der Festlegeposition (FP) der Adapter (1, 10) kraft- und/oder formschlüssig mit dem Träger verbunden ist.

9. Adapter (1) gemäß einem der Ansprüche 1-8, **dadurch gekennzeichnet, dass** das zumindest eine Anschlusselement (8) zumindest drei Anschlüsse (9, 9`) aufweist.

10. Adapter (1) gemäß einem der Ansprüche 1-9, **dadurch gekennzeichnet, dass** zumindest ein Anschluss (9, 9`) in Form einer Schlauchtülle (21) ausgebildet ist.

11. Adapter (1) gemäß einem der Ansprüche 8-10, **dadurch gekennzeichnet, dass** zumindest ein Anschluss (9, 9`) Elemente eines Schlauchkupplungselements, insbesondere eines John-Guest-Adapters (13), aufweist.

12. Adapter (1) gemäß einem der Ansprüche 1-11, **dadurch gekennzeichnet, dass** ein Außengewinde (17) angeordnet ist, an welchem zumindest ein Festlegungselement in Form einer Mutter zur Festlegung des Adapters (1) an dem Träger anordenbar ist.

13. Adapter (10) zum Festlegen einer Sanitärarmatur (100) an einem Träger, insbesondere einer Arbeitsplatte oder dergleichen, umfassend
einen Sockel (2), der in eine Öffnung des Trägers in einer Einführrichtung (E) einsetzbar ist, wobei der Sockel (2) im Querschnitt in der Ebene senkrecht zur Einführrichtung (E) eine asymmetrische Kontur (11) aufweist, insbesondere einen von der Kreisform abweichenden Bereich aufweist.

14. System, umfassend einen Träger mit einer Öffnung und einen Adapter (10) gemäß Anspruch 13, wobei der Sockel (2) des Adapters (10) stoff- und formschlüssig in dem Träger festlegbar ist.

15. Sanitärarmatursystem, umfassend
eine Sanitärarmatur (100),
einen Adapter (1) gemäß einem der Ansprüche 1-12 oder einen Adapter (10) gemäß Anspruch 13, wobei die Sanitärarmatur (100) mittels des Adapters (1, 10) an dem Träger festlegbar ist und wobei die Sanitärarmatur (100) einen zu dem zumindest einen Anschlusselement (8) korrespondierenden Anschluss aufweist, wobei mittels des zumindest einen Anschlusses und dem zumindest einen Anschlusselement (8) im aneinander festgelegten Zustand eine im Wesentlichen fluidische Verbindung bereitstellbar ist, und
eine elektronische Steuereinheit (101) zur Steuerung von Ventilen zur Ausgabe von Misch- und/oder aufbereitetem Wasser mittels der Sanitärarmatur (100), wobei die elektronische Steuereinheit (101) mittels zumindest eines elektrischen Kabels durch den Adapter (1, 10) mit der Sanitärarmatur (100) verbindbar ist.
